# EUROPÄISCHE PATENTSCHRIFT

(11) **EP 0 072 059 B1**
(45) Veröffentlichungstag und Bekanntmachung des Hinweises auf die Patenterteilung: **07.05.1986**
(21) Anmeldenummer: 82200907.2
(22) Anmeldetag: 15.07.1982
(51) Int. Cl.: F02B 33/42, F01N 3/02

(54) **Aufgeladene Brennkraftmaschine mit Abgaspartikelfilter**
Supercharged internal-combustion engine with a filter for exhaust gas particles
Moteur à combustion interne suralimenté comprenant un filtre pour les particules des gaz d'échappement

(30) Priorität: 11.08.1981 CH 5155/81
(43) Veröffentlichungstag der Anmeldung: 16.02.1983
(73) Patentinhaber: BBC Aktiengesellschaft Brown, Boveri & Cie., CH-5401 Baden (CH)
(72) Erfinder: Mayer, Andreas, CH-5443 Niederrohrdorf (CH)

## Beschreibung

Die vorliegende Erfindung betrifft eine Vorrichtung zur Begrenzung der Abgaspartikelemission bei einer Brennkraftmaschine gemäss Oberbegriff des Anspruchs 1.

Die Partikelemission von Brennkraftmaschinen ist bereits in einigen Ländern gesetzlich limitiert, andere Länder werden sich einer verschärften restriktiven Handhabung über die Emission zulässiger Grenzwerte von Abgaspartikeln anschliessen.

Bei der Partikelemission von Brennkraftmaschinen handelt es sich im wesentlichen um folgende Bestandteile:
- Freischwebender Russ.
- Im Russ angelagerte Kohlenwasserstoffverbindungen und andere organische Substanzen.
- Sulfatverbindungen.
- Bleiverbindungen (bei Ottomotoren).

Aus EP-A-0 010 384 ist eine Vorrichtung zur Begrenzung der Abgaspartikelemission bekannt. Die hier gezeigte nicht aufgeladene Brennkraftmaschine ist mit einem im Abgassystem plazierten Abgaspartikelfilter bestückt. Durch Erhöhung der Abgastemperatur von dem Filter wird dessen Regenerierung eingeleitet, indem eine Verbrennung der Russablagerung auf der Oberfläche des Filters erfolgt. Die Erhöhung der Abgastemperatur vor dem Filter geschieht durch Erhöhung des Brennstoff-Luft-Verhältnisses, d.h., die Lufteinlassmenge erfährt eine Drosselung. Um die Abgastemperatur zu erhöhen, nimmt man hier bewusst eine negative Beeinflussung der Ladungswechselschleife, d. h. des Wirkungsgrades, mit einer entsprechenden Verschlechterung des Brennstoffverbrauches in Kauf. Zwar weist die aus dieser Schrift hervorgehende Schaltung eine nach dem Abgaspartikelfilter plazierte Klappe auf, durch welche ein Teil der Abgase in den Motor rückgeleitet werden können. Eine nennenswerte Temperaturerhöhung vor dem Abgaspartikelfilter-lässt sich indessen mit dieser Klappe nicht erzielen, well die in dieser Leitung gegenüber der Abgasströmung nach dem Filter vorherrschende Druckdifferenz minim ist. Wohl liesse sich diese Gasrezirkulation durch Regelung der Klappe in der Lufteinlassleitung erhöhen, allein würde dies aber die Ladungswechselschleife zusätzlich negativ beeinflussen.

Aus US-3 937 015 ist ebenfalls eine Vorrichtung zur Begrenzung der Abgaspartikelemission bekannt. Auch hier wird die Regenerierung des Filters durch eine Verbrennung der Russablagerung auf dessen Oberfläche angestrebt. Dabei kann hier der Abgaspartikelfilter über eine Klappe bypasst werden. Zwar lässt sich damit die angestrebte Partikelbrenntemperatur einregeln, dadurch nimmt man aber eine relative Abgaspartikelfilterung in Kauf.

Aus DE-A-23 26 989 ist eine Schaltung eines Otto-Motors mit einem Turbolader, einer Entgiftungsanlage (Katalysator oder Reaktor) und einem zwischen Abgasrohr und Entgiftungsanlage angeordneten Abgasabblaseventil bekannt.

Die Austauschbarkeit zwischen Turbolader und Druckwellen maschine ist nicht ohne weiters gegeben. Während vor und nach dem Turbolader die gleiche Sauerstoffmenge herrscht, wird der Druckwellenmaschine über die Niederdruck-Ansaugung noch Spülluft zugemischt. Ein Katalysator hat offene durchgängige Zellen und erfüllt die Aufgabe, die Umwandlung von unvollständig verbrannten Abgasen zu ermöglichen. Beim Reaktor handelt es sich um einen Vorläufer des Katalysators. Hier werden die unvollständig verbrannten Abgase in einen Topf geleitet, wo deren Verbrennung unter Zugabe von Brennstoff und Sauerstoff abläuft. Weder beim Katalysator noch beim Reaktor werden Abgaspartikel ausfiltriert. Das Abgasabblaseventil erfüllt die Aufgabe, den Katalysator resp. Reaktor vor zu hohen Drücken oder zu hohen Temperaturen zu schützen.

Hier will die Erfindung Abhilfe schaffen. Der Erfindung, wie sie in den Ansprüchen gekennzeichnet ist, liegt die Aufgabe zugrunde, bei einer Vorrichtung der eingangs genannten Art während des ganzen Betriebes eine Filtrierung der Abgase zu erzielen, wobei der Abgaspartikelfilter im Hochdruckteil des Abgassystems vor der Druckwellenmaschine angeordnet ist. Darüber hinaus ist es Aufgabe der Erfindung, das Abbrennen des ausgefilterten Russes, im Sinne einer dauernden Regenerierung des Abgaspartikelfilters, zu ermöglichen.

Diese Anordnung des Abgaspartikelfilters weist folgende Vorteile auf :
- Die Ansprechbarkeit der Druckwellenmaschine ist gewährleistet.
- Vorrichtung für die Zufuhr von Fremdenergie und Russ-Abbrenneinrichtungen für das Verbrennen der Russablagerungen an den Oberflächen der Abgaspartikelfilter mittels Fremdenergie entfallen.
- Regeleinrichtungen, die die Auslösung des Zündvorganges der Fremdenergie in Abhängigkeit des Abgasgegendruckes steuern, entfallen ebenfalls.
- Das der Druckwellenmaschine eigene Abgasrezirkulationsvermögen wird gesteigert, ohne Verschmutzungsgefahr für den Rotor der Druckwellenmaschine.
- Nach dem Entzünden der Russablagerungen steigt die Ladeluftdichte sofort wieder an, die Abgastemperatur sinkt, und der Motor wird nicht überhitzt.
- Trotz herabgesetzter Abgastemperatur, wird wegen der exothermen Reaktion der Russverbrennung dieselbe unvermindert fortgesetzt.

Ein weiterer Vorteil der Erfindung ist darin zu sehen, dass die Gastemperatur vor dem Abgaspartikelfilter durch kurzfristiges Schliessen der Rezirkulationsklappe und/oder durch kurzfristiges Oeffnen des Abgasbypassventils erhöht werden kann. Sowohl beim Schliessen der Rezirkulationsklappe als auch beim Oeffnen des Abgasbypassventils wird der Luftüberschuss im System kleiner. Zwar steigt bei gleicher Brennstoffzuführung die Gastemperatur an, bei weitem aber nicht in dem Masse, um die hierdurch eingehandelte Leistungseinbusse kompensieren zu können. In einer weiteren Fahrphase wird daher durch vermehrte Brennstoffzufuhr die Leistung wieder angehoben ; und mit ihr nimmt die Gastemperatur noch weiter zu. Weil die Rezirkulationsklappe in der Niederdruck-Ansaugung der Druckwe.llenmaschine plaziert ist, bestimmt die vorherrschende Druckdifferenz gegenüber der Abgasströmung keine Einschränkung der Rezirkulationsmenge.

Nach Anspruch 2 ist das Filter im Abgasreceiver selbst angeordnet. Der Vorteil dieser Anordnung ist darin zu sehen, dass die aus der Brennkraftmaschinen strömenden heissen Abgase ohne Verluste für die Russverbrennung nutzbar gemacht werden können.

Nach Anspruch 3 ist das Filter in einem vom eigentlichen Abgasreceiver getrennten Teilstück in Abgasrichtung unmittelbar vor der Druckwellenmaschine angeordnet.

Entsprechend Anspruch 4 ist das Filter als austauschbare Baueinheit ausgebildet.

Durch die Anordnungen gemäss den Ansprüchen 3 und 4 kann das Filter einfach und schnell ausgewechselt werden.

Gemäss Anspruch 5 besteht das Filter aus einem monolithischen porösen und hitzebeständigen Kern.

Die im Abgas vorhandenen Partikeln treffen auf die Oberflächen des Abgaspartikelfilters auf und agglomerieren dort zu grösseren Partikeln, wobei die Oberflächenbeschaffenheit und die Porosität des Abgaspartikelfilterwerkstoffes für die Anlagerungs- und Agglomerationsvorgänge der Russpartikeln sowie für deren Verbrennung eine ausschlaggebende Rolle spielen.

Entsprechend Anspruch 6 ist der Kern des Filters von einer faserigen mattenartigen und hitzebeständigen Umhüllung umgeben.

Nach Anspruch 7 ist der Kern des Filters samt der Umhüllung in einem zylindrischen Tragrohr angeordnet, das an einem Ende von dem im Abgasreceiver vorgesehenen Haltering und am anderen Ende von dem im Abgasreceiver vorgesehenen Haltenocken gehalten wird.

Gemäss Anpruch 8 ist das zylindrische Tragrohr zwischen dem Flansch des Abgasreceivers und dem Flansch des Teilstückes befestigt.

Durch die Anordnung gemäss den Ansprüchen 6-8 ist der Kern des Filters unter Zwischenschaltung der faserigen mattenartigen Umhüllung durch das zylindrische Tragrohr starr eingebunden und seine Lage in axialer und radialer Richtung genau fixiert.

Gemäss den Ansprüchen 9-11 besteht das Tragrohr aus hitzebeständigem Blech und zwischen diesem und dem massiven Mantel des Teilstückes des Abgasreceivers ist eine elastische hitzebeständige Schicht angeordnet.

Hierdurch ist gewährleistet, dass das Tragrohr sich bei höherer Temperatur nicht verzieht und einen grossen Verzunderungswiderstand aufweist, und dass durch die elastische hitzebeständige Schicht eventuell auftretende Vibrationen von der Maschine abgedämpft und somit nicht unmittelbar auf den Kern des Filters übertragen werden.

Nach Anspruch 12 und 13 besteht der monolithische poröse Kern des Filters aus einem keramischen Material mit hoher Temperaturwechselbeständigkeit oder aus Stahlwolle. Mit diesen beiden Materialien werden optimale Filtereigenschaften bei höheren Temperaturen, unter Berücksichtigung des Temperaturwechsels, erreicht.

Gemäss Anspruch 14 wird zwecks Erhöhung der Abgastemperatur vor dem Filter die Ladeluftklappe in der Ladeluftleitung kurzfristig geschlossen und nach erfolgter Regeneration des Filters wieder normal betätigt.

Die Erfindung wird nachstehend anhand von in der Zeichnung dargestellten Ausführungsbeispiele näher erläutert.

In der Zeichnung zeigt :
Figur 1 eine schematische Darstellung einer ersten Variante der Abgaspartikelfilteranordnung bei der Aufladung einer Brennkraftmaschine mittels Druckwellenmaschine.
Figur 2 eine schematische Darstellung einer zweiten Variante der Abgaspartikelfilteranordnung bei der Aufladung einer Brennkraftmaschine mitteis Druckweiienmaschine.
Figur 3 einen Schnitt durch die Abgaspartikelfilteranordnung gemäss der beispielsweisen Ausführungsform der ersten Variante in Fig. 1.
Figur 4 einen Schnitt durch eine Abgaspartikelfilteranordnung gemäss der beispielsweisen Ausführungsform der zweiten Variante in Fig. 2.

In Fig. 1 ist ein Zylinderkopf 1 mit sechs Zylindern 2 gezeigt. Im Zylinderkopf 1 sind für jeden Zylinder je ein Einlass/Saugkanal 3 angeordnet, die in ein Sammelrohr 4 münden. Das Sammelrohr 4 ist durch die Ladeluftleitung 5, in der sich die Ladeluftklappe 6 befindet mit der Druckwellenmaschine 7 verbunden.

Im Zylinderkopf 1 sind auch für jeden Zylinder je ein Abgaskanal 8 angeordnet, an die sich die AbgasKrümmer 9 anschliessen und die in einen Abgasreceiver 10 münden. In an sich bekannter Weise ist an den Abgasreceiver 10 durch das Zwischenstück 11 das Abgasgehäuse 13 der Druckwellenmaschine 7 verbunden. In die Druckwellenmaschine 7 mündet, wie bereits erwähnt, die Ladeluftleitung 5, und weiterhin sind die Frischluftansaugleitung 14 mit Rezirkulationsklappe 37 und die Auspuffleitung 15 angeschlossen. In einem Bypass 35 zwischen Abgasgehäuse 13 und Auspuffleitung 15 befindet sich das Abgasbypassventil 36. Die Wirkungsweise der Ladeluftklappe 6, der Rezirkulationsklappe 37 und des Abgasbypassventils 36 wird anschliessend an die Beschreibung von Fig. 4 im Zusammenhang mit der Wirkungsweise des Filters 18 während des Fahrbetriebes näher erläutert. Die Druckwellenmaschine 7 wird über eine Riemenscheibe 16 von der Motorwelle 17 angetrieben, wobei aus Gründen besserer Uebersicht in der Zeichnung die Verbindung von Keilriemen 16' zwischen Riemenscheibe 16 und Motorwelle 17 bzw. Motorriemenscheibe 17' nur schematisch dargestellt ist.

In dieser ersten Variante ist das Abgaspartikelfilter 18 im Abgasreceiver 10 selbst angeordnet. Das Partikelfilter 18 ist in Fig. 1 nur angedeutet, wird aber in Fig. 3 ausführlich dargestellt und erläutert.

Zwecks einfacherer Handhabung und besserer Zugänglichkeit beim Auswechseln des Filters 18 ist einerseits die Abschlussplatte 27 durch Schraubbolzen 29, Unterlegscheibe 30 und Mutter 31 mit dem Flansch 22 des Abgasreceivers 10 und andererseits der Flansch 21 des Abgasreceivers 10 ebenfalls mit Schraubverbindung mit dem Flansch 19 des Zwischenstückes 11 lösbar miteinander verbunden.

Das Zwischenstück 11 wiederum verbindet den Abgasreceiver 10 mit dem Abgasgehaüse 13 der Druckwellenmaschine 7 und ist ausnehmbar durch die Flanschverbindung 19, 21 und die Flanschverbindung 20, 23 angeordnet.

Fig. 2 zeigt eine schematische Darstellung einer zweiten Variante der Abgaspartikelfilteranordnung. Hierbei ist das Filter 18 in einem von eigentlichen Abgasreceiver 10 getrennten Teilstück 12 in Abgasrichtung unmittelbar vor der Druckwellenmaschine 7 angeordnet.

In der beispielsweisen Darstellung gemäss Fig. 2 weist der Abgasreceiver 10 einen gegenüber der ersten Variante (Fig. 1) geringeren Durchmesser auf und erstreckt sich bis hin zum Teilstück 12. Das Zwischenstück 11 entfällt bei dieser Anordnung.

Zwecks einfacher Handhabung und besserer Zugänglichkeit beim Auswechseln des Filters 18 ist das Teilstück 12 ebenfalls ausnehmbar angeordnet. Einerseits ist der Flansch 12' des Teilstückes 12 durch Schraubverbindung mit dem Flansch 21 des Abgasreceivers 10 und andererseits der Flansch 12" ebenfalls mit Schraubverbindung mit dem Flansch 23 des Abgasgehäuses 13 der Druckwellenmaschine 7, lösbar miteinander verbunden.

In Fig. 3 - hier gelten die gleichen Bezugsziffern wie in Fig. 1 - ist ein Schnitt durch die Abgaspartikelfilteranordnung gemäss der ersten Variante in Fig. 1 dargestellt. Wegen besserer Uebersichtlichkeit sind jedoch lediglich die Abgasreceiverenden und ein Teil des Abgasreceivers 10 sowie ein Teil des Filters 18 dargestellt.

Das Filter 18 besteht aus einem monolithischen, porösen, hitzebeständigen und walzenförmigen Kernstück aus keramischen Material vgl. z. B. SAE-Paper No. 810114 vom 23.2.81 « Cellufar Ceramic Diesel Particulate Filters von John S. Howitt et al, und ist mit einer faserigen und hitzebeständigen mattenartigen Umhüllung 24 aus keramischen oder mineralischem Faserstoff versehen, wobei die Enden 24' der mattenartigen Umhüllung 24 das walzenförmige Filter 18 in axialer Richtung überragen und nach innen zur Achse hin geneigt sind, wodurch die Lage des Filters 18 in Längsrichtung fixiert ist. Das Filter 18 samt Umhüllung 24 ist in einem Tragrohr 25 befestigt, das aus hitzebeständigem Blech besteht, welches das Filter 18 samt Umhüllung 24 unter Anpressdruck umschliesst, wobei die Enden des Tragrohres 25 längs einer Mantellinie verschweisst sind. Zwischen dem Tragrohr 25 und dem massiven Mantel des Abgasreceivers 10 befindet sich der ringförmige Abgaszuströmraum 39. Entsprechend der Richtung der Pfeile mit der Bezugsziffer 40 strömt das Abgas aus den Abgaskanälen 8 in den Abgaszuströmraum 39 und von dort in den Filtervorraum 41. Der Abgaszuströmraum 39 und der Filtervorraum 41 sind miteinander verbunden. Nach Durchtritt des Abgases durch das Filter 18 gelangt es in das Zwischenstück 11 und wird von dort dem Abgasgehäuse 13 der Druckwellenmaschine 7 zugeleitet.

Zur Befestigung des Tragrohres 25 sind am abströmseitigen Ende des Abgasreceivers 10 ein Haltering 26 und an dem anderen Ende des Abgasreceivers 10 wenigstens vier Haltenocken 28 jeweils konzentrisch angeordnet. Zwischen dem Haltering 26 und dem Tragrohr 25 befindet sich eine Asbestdichtung 33 um zu vermeiden, dass Abgas unter Umgehung des Filters 18 direkt in das Zwischenstück 11 gelangt, während die Asbestdichtungen 33' die Abdichtung gegen die Umgebung übernehmen.

In Fig. 4 - hier gelten die im wesentlichen gleichen Bezugsziffern wie in Fig. 3 - ist ein Schnitt durch die Abgaspartikelfilteranordnung gemäss der Variante in Fig. 2 dargestellt. Der Aufbau des Filters 18 ist der gleiche wie in Fig. 3 ausführlich beschrieben. An einem Ende des Tragrohres 25 ist ein Flansch 25' vorgesehen, der zwischen dem Flansch 21 des Abgasreceivers 10 und dem Flansch 12' des Teilstückes 12 eingeklemmt und durch Schraubverbindung 29, 30, 31 befestigt ist. Zwischen dem Tragrohr 25 und dem massiven Mantel des Teilstückes 12 befindet sich eine elastische hitzebeständige Schicht 34 aus Drahtgeflecht. Die einseitige Befestigung des Tragrohres 25 und die Auskleidung mit der elastischen hitzebeständigen Schicht 34 wurde gewählt, um eventuelle auftretende Vibrationen der Maschine abzudämpfen und bereits auf das Tragrohr 25 übertragene Schwingungen rascher abklingen zu lassen. Darüber hinaus muss den durch thermischen Einfluss hervorgerufenen unterschiedlichen Wärmeausdehnungen der verschiedenen Materialien genügend Rechnung getragen werden. Bei beidseitiger Fixierung des Tragrohres 25 würden thermische Spannungen zur eventuellen Zerstörung der Befestigung des Tragrohres 25 führen. Der Flansch 12" des Teilstückes 12 ist unter Zwischenschaltung einer Dichtung 33' mit dem Flansch 23 des Abgasgehäuses 13 der Druckwellenmaschine 7 durch Schraubverbindung 29, 30, 31 verbunden.

Die Wirkungsweise des Filters 18 während des Fahrbetriebes wird nachfolgend beschrieben :
Tritt bei Teillast eine Verstopfung des Filters 18 auf, dann bewirkt der Druckverlust des Filters 18 primär eine Behinderung des Gaswechsels des Motors, was eine Reduktion der Nutzleistung zur Folge hat. Die Leistungseinbusse wird der Fahrer durch mehr Brennstoff wettmachen ; dadurch steigt die Gastemperatur stark an. Fordert der Fahrer dem Fahrzeug genügend Leistung ab, kommt es automatisch zum Abbrennen des Russes. Die Entflammtemperatur von Russ beträgt ca. 650 °C.

Eine Erhöhung der Gastemperatur findet auch statt, wenn, bei einem vorgegebenen Belegungsgrad des Abgaspartikelfilters, die Rezirkulationsklappe 37 und/oder die Ladeluftklappe 6 kurzfristig schliessen. Mit dieser Massnahme ist es klar, dass, bei gleichbleibender Brennstoffzufuhrmenge, der Luftüberschuss kleiner wird, weil weniger Ladeluft im System vorhanden ist. Gehen die Ladeluftklappe 6 und die Rezirkulationsklappe 37 zu, dann wird der Motor nur über das Schnüffelventil mit Luft gespeist : Dies kommt einem Saugbetrieb gleich. Ist weniger Ladeluft vorhanden, dann sinkt allgemein die Leistung des Motors. Zwar steigt hier die Gastemperatur etwas an, die Zunahme ist aber bei weitem nicht so markant, dass damit die Leistungseinbusse kompensiert werden könnte. Die Leistungssteigerung besorgt dann in der drauffolgenden Fahrphase der Fahrer selbst, indem er durch mehr Gaspedaldruck danach trachtet, die Leistungseinbusse wettzumachen.

Dasselbe erfüllt sich, wenn das Abgasbypassventil 36, sei es individuell oder im Zusammenhang mit Ladeluftklappe 6 und/oder Rezirkulationsklappe 37, kurzfristig öffnet. Auch hier nimmt die Ladeluft im System ab. Die Leistungseinbusse wird wieder über die Zufuhr einer grösseren Brennstoffmenge wettgemacht.

Die Druckwellenmaschine 7 toleriert die hohen Temperaturspitzen, weil der Rotor mit Frischluft gespült wird. Durch Temperaturstösse kann das der Druckwellenmaschine 7 eigene Abgasrezirkulationsvermögen gesteigert werden, ohne Verschmutzungsgefahr für den Rotor.

## Patentansprüche

1. Vorrichtung zur Begrenzung der Abgaspartikelemission bei einer Brennkraftmaschine mit einem Abgaspartikelfilter im Abgassystem, wobei die Filterregenerierung durch eine Erhöhung der Abgastemperatur vor dem Filter infolge Erhöhung des Brennstoff-Luft-Verhältnisses und somit durch eine Verbrennung der Russablagerung auf der Oberfläche des Filters erfolgt, dadurch gekennzeichnet, dass eine gasdynamische Druckwellenmaschine (7) im Abgassystem der Brennkraftmaschine vorgesehen ist, wobei der Abgaspartikelfilter (18) im Hochdruckteil des Abgassystems vor der Druckwellenmaschine (7) angeordnet ist und wobei zur Erhöhung der Abgastemperatur vor dem Filter (18)
- in der Niederdruck-Ansaugleitung (14) der Druckwellenmaschine (7) eine kurzfristig schliessbare Rezirkulationsklappe (37) plaziert ist,
- und/oder in einem Bypass (35) stromabwärts des Filters (18) - wie an sich bekannt - zwischen Abgasgehäuse (13) und Auspuffleitung (15) ein kurzfristig zu öffnendes Abgasbypassventil (36) vorgesehen ist.

2. Vorrichtung nach Anspruch 1, dadurch gekennzeichnet, dass das Filter (18) im Abgasreceiver (10) selbst angeordnet ist.

3. Vorrichtung nach Anspruch 1, dadurch gekennzeichnet, dass das Filter (18) in einem vom eigentlichen Abgasreceiver (10) getrennten Teilstück (12) in Abgasrichtung unmittelbar vor der Druckwellenmaschine (7) angeordnet ist.

4. Vorrichtung nach Anspruch 1, 2 oder 3, dadurch gekennzeichnet, dass das Filter (18) als austauschbare Baueinheit ausgebildet ist.

5. Vorrichtung nach einem der Ansprüche 1 bis 4, dadurch gekennzeichnet, dass das Filter (18) aus einem monolithischen porösen und hitzebeständigen Kern besteht.

6. Vorrichtung nach Anspruch 5, dadurch gekennzeichnet, dass der Kern des Filters (18) von einer faserigen mattenartigen und hitzebeständigen Umhüllung (24) umgeben ist.

7. Vorrichtung nach Anspruch 1 bis 6, dadurch gekennzeichnet, dass der Kern des Filters (18) samt der Umhüllung (24) in einem zylindrischen Tragrohr (25) angeordnet ist, das an einem Ende von dem im Abgasreceiver (10) vorgesehenen Haltering (26) und am anderen Ende von den im Abgasreceiver (10) vorgesehenen Haltenocken (28) gehalten wird.

8. Vorrichtung nach Anspruch 1 bis 6, dadurch gekennzeichnet, dass der Kern des Filters (18) samt der Umhüllung (24) in einem zylindrischen Tragrohr (25) angeordnet sind, das zwischen dem Flansch (21) des Abgasreceivers (10) und dem Flansch (12') des Teilstückes (12) befestigt ist.

9. Vorrichtung nach Anspruch 8, dadurch gekennzeichnet, dass das Tragrohr (25) aus hitzebeständigem Blech besteht.

10. Vorrichtung nach einem der Ansprüche 1 bis 8, dadurch gekennzeichnet, dass zwischen dem Tragrohr (25) und dem massiven Mantel des Teilstückes (12) des Abgasreceivers (10) eine elastische hitzebeständige Schicht (34) angeordnet ist.

11. Vorrichtung nach Anspruch 10, dadurch gekennzeichnet, dass die Schicht (34) durch ein elastisches hitzebeständiges Drahtgeflecht gebildet ist.

12. Vorrichtung nach Anspruch 5 bis 8, dadurch gekennzeichnet, dass der monolithische poröse Kern des Filters (18) aus einem keramischen Material mit hoher Temperaturwechselbeständigkeit besteht.

13. Vorrichtung nach Anspruch 2 bis 4, dadurch gekennzeichnet, dass der monolithische poröse Kern des Filters (18) aus Stahlwolle besteht.

14. Vorrichtung nach Anspruch 1, dadurch gekennzeichnet, dass in der Ladeluftleitung (5) zur Brennkraftmaschine eine kurzfristig schliessbare Ladeluftklappe (6) vorgesehen ist.

## Claims

1. Device for limitation of the exhaust gas particle emission in an internal combustion engine with an exhaust gas particle filter in the exhaust gas system, filter regeneration being performed by an increase in the exhausfgas temperature ahead of the filter as the result of increasing the fuel/air ratio and thus by a combustion of the soot deposit on the surface of the filter, characterised in that a gas-dynamic pressure-wave machine (7) is provided in the exhaust gas system of the internal combustion engine, the exhaust gas particle filter (18) in the high-pressure part of the exhaust gas system being arranged ahead of the pressure-wave machine (7) and, for increasing the exhaust gas temperature ahead of the filter (18)
- a briefly closable recirculation flap (37) being placed in the low-pressure intake line (14) of the pressure-wave machine (7),
- and/or an exhaust gas bypass valve (36), to be opened briefly, being provided in a bypass (35) downstream of the filter (18) - as known per se - between exhaust gas casing (13) and exhaust pipe (15).

2. Device according to Claim 1, characterised in that the filter (18) is arranged in the exhaust gas receiver (10) itself.

3. Device according to Claim 1, characterised in that the filter (18) is arranged in a segment (12) separate from the actual exhaust gas receiver (10), directly ahead of the pressure-wave machine (7) in the exhaust gas direction.

4. Device according to Claim 1, 2 or 3, characterised in that the filter (18) is designed as an exchangeable module.

5. Device according to one of Claims 1 to 4, characterised in that the filter (18) consists of a monolithic, porous and heat-resistant core.

6. Device according to Claim 5, characterised in that the core of the filter (18) is surrounded by a fibrous, matt-like and heat-resistant covering (24).

7. Device according to Claims 1 to 6, characterised in that the core of the filter (18), together with the covering (24), is arranged in a cylindrical suspension tube (25) which is retained at one end by the remaining ring (26) provided in the exhaust gas receiver (10) and at the other end by the retaining cams (28) provided in the exhaust gas receiver (10).

8. Device according to Claims 1 to 6, characterised in that the core of the filter (18), together with the covering (24), is arranged in a cylindrical suspension tube (25), which is secured between the flange (21) of the exhaust gas receiver (10) and the flange (12') of the segment (12).

9. Device according to Claim 8, characterised in that the suspension tube (25) is made of heat-resistant sheet metal.

10. Device according to one of Claims 1 to 8, characterized in that a resilient, heat-resistant layer (34) is arranged between the suspension tube (25) and the solid jacket of the segment (12) of the exhaust gas receiver (10).

11. Device according to Claim 10, characterised in that the layer (34) is formed by a resilient, heat-resistant wire mesh.

12. Device according to Claims 5 to 8, characterised in that the monolithic, porous core of the filter (18) is made of a ceramic material of high spalling resistance.

13. Device according to Claims 2 to 4, characterised in that the monolithic, porous core of the filter (18) is made of steel wool.

14. Device according to Claim 1, characterised in that a briefly closable charge-air flap (6) is provided in the charge-air duct (5) to the internal combustion engine.

## Revendications

1. Dispositif pour limiter l'émission de particules des gaz d'échappement dans un moteur à combustion interne avec un filtre pour les particules des gaz d'échappement dans le système d'échappement des gaz, dans lequel la régénération du filtre est assurée par une augmentation de la température des gaz d'échappement avant le filtre par suite d'un accroissement du rapport carburant/air et ainsi par une combustion du dépôt de suie formé sur la surface du filtre, caractérisé en ce qu'il est prévu, dans le système d'échappement des gaz du moteur à combustion interne, une machine à ondes de pression (7) faisant appel à la dynamique des gaz, le filtre (18) pour les particules des gaz d'échappement étant disposé dans la partie à haute pression du système d'échappement des gaz avant la machine à ondes de pression (7) et où, pour augmenter la température des gaz d'échappement avant le filtre (18) :
- un clapet de recirculation (37) à fermeture rapide est placé dans la conduite (14) d'aspiration à basse pression de la machine à ondes de pression (7),
- et/ou une soupape (36) de dérivation des gaz d'échappement, à ouverture rapide, est prévue dans une dérivation (35) en aval du filtre (18) - de façon connue en soi - entre le bloc (13) à gaz d'échappement et le tuyau d'échappement (15).

2. Dispositif suivant la revendication 1, caractérisé en ce que le filtre (18) est placé dans le récepteur (10) des gaz d'échappement lui-même.

3. Dispositif suivant la revendication 1, caractérisé en ce que le filtre (18) est placé dans un tronçon (12) distinct du récepteur (10) des gaz d'échappement proprement dit avant la machine à ondes de pression (7) dans la direction d'écoulement des gaz.

4. Dispositif suivant la revendication 1, 2 ou 3, caractérisé en ce que le filtre (18) constitue une unité modulaire échangeable.

5. Dispositif suivant l'une ou l'autre des revendications 1 à 4, caractérisé en ce que le filtre (18) consiste en un noyau monolithique, poreux et réfractaire.

6. Dispositif suivant la revendication 5, caractérisé en ce que le noyau du filtre (18) est entouré d'une gaine (24) de fibres tissée et résistant à la chaleur.

7. Dispositif suivant l'une des revendications 1 à 6, caractérisé en ce que le noyau du filtre (18) avec sa gaine (24) est logé dans un tube-support (25) cylindrique, qui est maintenu à une extrémité par la bague d'apppui (26) prévue dans le récepteur (10) des gaz d'échappement et à l'autre extrémité par les ergots de support (28) prévus dans le récepteur (10) des gaz d'échappement.

8. Dispositif suivant l'une des revendications 1 à 6, caractérisé en ce que le noyau du filtre (18) avec sa gaine (24) est logé dans un tube-support (25) cylindrique qui est fixé entre la bride (21) du récepteur (10) des gaz d'échappement et la bride (12') du tronçon (12).

9. Dispositif suivant la revendication 8, caractérisé en ce que le tube-support (25) est constitué d'une tôle résistant à la chaleur.

10. Dispositif suivant l'une ou l'autre des revendications 1 à 8, caractérisé en ce qu'entre le tube-support (25) et l'enveloppe massive du tronçon (12) du récepteur (10) des gaz d'échappement est disposée une couche élastique (34) résistant à la chaleur.

11. Dispositif suivant la revendication 10, caractérisé en ce que la couche (34) est constituée d'un treillis élastique en fil métallique, résistant à la chaleur.

12. Dispositif suivant une des revendications 5 à 8, caractérisé en ce que le noyau monolithique poreux du filtre (18) est constitué d'un matériau céramique ayant une résistance élevée aux chocs thermiques.

13. Dispositif suivant une des revendications 2 à 4, caractérisé en ce que le noyau monolithique poreux du filtre (18) est constitué de paille de fer.

14. Dispositif suivant la revendication 1, caractérisé en ce que, dans la conduite (5) d'air de suralimentation vers le moteur à combustion interne, il est prévu un clapet (6) d'air de suralimentation à fermeture rapide.
